# EUROPÄISCHE PATENTSCHRIFT

(11) **EP 4 294 586 B1**
(45) Veröffentlichungstag und Bekanntmachung des Hinweises auf die Patenterteilung: **29.01.2025**
(21) Anmeldenummer: 22702956.8
(22) Anmeldetag: 01.02.2022
(51) Int. Cl.: B21D 5/08, B21D 11/18, B21H 7/00, B21J 5/08, B21D 19/04, B21B 1/08, B21B 1/22, B21D 47/01

(54) **QUERSTAUCHWALZEN**
CROSS EDGE ROLLING
LAMINAGE TRANSVERSAL

(30) Priorität: 16.02.2021 DE 102021103576
(43) Veröffentlichungstag der Anmeldung: 27.12.2023
(73) Patentinhaber: fischerwerke GmbH & Co. KG, 72178 Waldachtal (DE)
(72) Erfinder: WIEDNER, Christoph, 6800 Feldkirch (AT)
(86) Internationale Anmeldenummer: PCT/EP2022/052250
(87) Internationale Veröffentlichungsnummer: WO 2022/175069

(56) Entgegenhaltungen:
- EP-B1- 2 313 216
- WO-A1-90/14178
- CN-A- 107 812 816

## Beschreibung

Die Erfindung betrifft ein Verfahren eines Bandes zum Verdicken eines Längsrandstreifens eines Bandes durch Querstauchwalzen mit den Merkmalen des Oberbegriffs des Anspruchs 1.

Unter einem "Band" wird hier ein Streifen grundsätzlich beliebiger Länge mit vorzugsweise konstantem und flachem, insbesondere rechteckigem Querschnitt verstanden, das insbesondere mindestens 5 mal und vorzugsweise mindestens 10 mal so breit wie dick ist, wobei eine Dicke des Bandes eine kleinere und eine Breite eine größere Abmessung des Bandes quer zu seiner Länge ist. Das Band besteht aus einem plastisch verformbaren Material, insbesondere aus Metall. Eine elastische Verformbarkeit des Bandes ist an sich nicht gewünscht, jedoch auch nicht ausgeschlossen und in Realität normalerweise gegeben.

"Walzen" ist ein Druckumformen des Bandes in einem Durchlauf zwischen mehreren Walzen hindurch. Als "Querstauchwalzen" wird hier ein Verfahren bezeichnet, bei dem das Band in seiner Querrichtung gestaucht, das heißt schmaler wird, wobei ein Längsrandstreifen des Bandes dicker wird. Als "Längsrandstreifen" wird ein in Längsrichtung des Bandes verlaufender Abschnitt mit vorzugsweise konstanter Breite an einem Längsrand des Bandes bezeichnet. Das Band kann kaltgewalzt oder warmgewalzt werden.

Das Patent EP 2 313 216 B1 offenbart ein Querstauchwalzen eines Metallbandes, bei dem in mehreren aufeinanderfolgenden Schritten Längsrandstreifen an zwei Längsrändern des Metallbandes zu Streifen mit dreiecksförmigem Querschnitt umgeformt und verdickt, und die anschließend durch Rollformen zur gleichen Seite des Metallbandes rechtwinklig umgebogen werden. Zum Querstauchwalzen wird das Band zwischen einer Oberwalze und einer Unterwalze hindurch geführt, wobei Stauchwalzen an beiden Längsrändern das Metallband in seiner Querrichtung stauchen, so dass es schmaler und die beiden Längsrandstreifen dicker und im Querschnitt dreiecksförmig werden. Die Unterwalze ist schmaler als das Metallband und die Oberwalze so breit wie das Metallband am Ende des Querstauchwalzens. Die Oberwalze weist Fasen, das heißt umlaufende, schräge beziehungsweise kegelstumpfförmige Flächen an Übergängen von einem Umfang zu Stirnseiten der Oberwalze auf, gegen die die Stauchwalzen die Längsrandstreifen des Metallbandes drücken. Die Stauchwalzen sind scheibenförmig und weisen umlaufende Ringstufen mit einer umlaufenden Nut an einer Innenkante auf, die das Metallband gegen die Oberwalze drücken und in der Querrichtung stauchen. Die beiden Stauchwalzen sind schräg in Winkeln zwischen 92° und 100° zu Achsen der Oberwalze und der Unterwalze angeordnet.

Aufgabe der Erfindung ist, ein Verfahren vorzuschlagen, das ausschließlich oder jedenfalls überwiegend nur einen Längsrandstreifen eines Bandes quer staucht und dabei verdickt. Außerhalb des Längsrandstreifens soll das Band an sich nicht verformt werden, wobei die Erfindung eine Verformung des Bandes außerhalb des Längsrandstreifens nicht ausschließt.

Diese Aufgabe wird erfindungsgemäß durch die Merkmale des Anspruchs 1 gelöst. Vor oder gleichzeitig mit dem Querstauchwalzen wird das Band entlang zweier paralleler, in einer Längsrichtung des Bandes verlaufender Biegelinien in entgegengesetzten Richtungen umgebogen, so dass eine in einer Längsrichtung des Bandes, das heißt parallel zum Längsrand verlaufende Stufe gebildet wird, die einen quer zum Band durch Walzen zu stauchenden Längsrandstreifen des Bandes von einem übrigen Teil des Bandes abgrenzt. Die Querstauchrichtung, in der das Querstauchwalzen erfolgt, verläuft insbesondere in einem Winkel von 45° bis 135°, insbesondere von 70° bis 110° und vorzugsweise senkrecht zu einer Längsmittelebene des Bandes, die senkrecht zur Querrichtung steht und insbesondere eine Symmetrieebene ist. Als "Querrichtung" wird hier die Richtung parallel zur Quererstreckung des Bandes verstanden. Die Querstauchrichtung ist also vorzugsweise parallel zur Querrichtung, kann aber auch etwas schräg dazu stehen. Insbesondere kann die Querstauchrichtung während des Querstauchens variieren, also beispielsweise in einem ersten Schritt etwas schräg und in einem zweiten Schritt parallel zur Querrichtung stehen.

Die Stufe, die auch als Kröpfung aufgefasst werden kann, dient zu einem Abstützen des Bandes beziehungsweise des Längsrandstreifens in der Querrichtung gegen eine Stauchkraft, die bei einem gleichzeitigen oder anschließenden Querstauchwalzen das Band beziehungsweise den Längsrandstreifen quer zum Band beaufschlagt, wodurch es möglich ist, ausschließlich oder jedenfalls im Wesentlichen nur den Längsrandstreifen des Bandes zwischen dem Längsrand des Bandes und der parallel zum Längsrand verlaufenden Stufe quer zum Band zu stauchen und das Band im Übrigen, also auf einer dem Längsrand abgewandten Seite der zuvor durch das Biegen hergestellten Stufe nicht umzuformen, wobei die Erfindung eine Umformung des Bandes außerhalb des Längsrandstreifens nicht in jedem Fall ausschließt. Ein Biegen des Bandes an mehr als zwei Biegelinien vor oder gleichzeitig mit dem Querstauchwalzen ist möglich.

Vorzugsweise erfolgt das Querstauchwalzen derart, dass der Längsrandstreifen von der dem Längsrand zweitnächsten Biegelinie bis zum Längsrand dicker wird. Dies schließt nicht aus, dass zumindest minimal darüber hinaus eine Aufdickung erfolgt. Bei zwei Biegelinien erfolgt die Aufdickung also mindestens vom Längsrand bis zur inneren Biegelinie. Anders ausgedrückt, erstreckt sich das Querstauchwalzen bis in den Bereich der Stufe. Durch die erfindungsgemäße Abstützung erfolgt aber zumindest keine erhebliche Umformung über die Stufe hinaus in Richtung der Mitte des Bandes.Die in der Längsrichtung, das heißt parallel zum Längsrand des Bandes, verlaufende Stufe wird insbesondere durch Walzprofilieren gebogen, was auch als "Rollformen" bezeichnet wird.

Eine Ausgestaltung der Erfindung sieht vor, dass das Band von einer seitlich des Bandes angeordneten Stauchwalze, die gegen den Längsrand des Bandes drückt, in der Querrichtung stauchgewalzt wird und dabei von einer Stützwalze an der gleichzeitig oder zuvor gebogenen, parallel zu dem Längsrand des Bandes verlaufenden Stufe gegen die von der Stauchwalze quer zum Band auf den Längsrand ausgeübte Stauchkraft gestützt wird, so dass nur oder im wesentlichen nur der Längsrandstreifen zwischen der Stufe und dem Längsrand des Bandes von der Stauchkraft beaufschlagt und quer zum Band gestaucht wird, wobei sich der Längsrandstreifen verdickt.

Die Stützwalze ist bei einer Ausgestaltung der Erfindung auf einer hier als "Oberseite" bezeichneten, sich von dem einen Längsrand zu einem gegenüberliegenden Längsrand des Bandes erstreckenden Seite, angeordnet. Mit der Bezeichnung "Oberseite" ist jene Seite gemeint, zu der hin die Stufe erhöht ist. Die Oberseite muss sich beim Walzen nicht unbedingt "oben" befinden. Eine Stirnfläche der Stützwalze stützt das Band beim Querstauchwalzen an der parallel zum Längsrand verlaufenden Stufe gegen die Stauchkraft der gegen den Längsrand des Bandes drückenden Stauchwalze. Als "Stirnfläche" wird hier eine Fläche verstanden, die nicht parallel zur Rotationsachse steht.

Vorzugsweise werden Längsrandstreifen an beiden Längsrändern des Bandes quergestaucht, wozu vorher parallel zu den Längsrändern verlaufende Stufen zum Abstützen gegen die quer zum Band entgegengesetzt wirkenden Stauchkräfte gebogen werden. Insbesondere wird das Band symmetrisch zu einer Längsmittelebene umgeformt.

Eine Weiterbildung der Erfindung sieht vor, das Band nach dem Querstauchwalzen insbesondere durch Walzprofilieren/Rollformen zu einer C-Profilschiene umzuformen, das heißt zu einer Art Rechteckrohr mit einem in der Längsrichtung durchgehenden Längsschlitz in einer Seite des Rohrs. Solche C-Profilschienen werden als Montageschienen zu Befestigungen an Wänden und Decken verwendet.

An der dem Längsrand des Bandes fernen, inneren Biegelinie ist das Band bei einer Ausgestaltung der Erfindung zwischen 45° und 90°, insbesondere zwischen 50° und 80° umgebogen. Bei mehr als zwei Biegelinien ist die innerste Biegelinie gemeint.

Eine Stirnfläche der Stützwalze, die das Band an der zum Längsrand des Bandes parallelen Stufe gegen die quer zum Band wirkende Stauchkraft der Stauchwalze stützt, weist bei einer Ausgestaltung der Erfindung einen Winkel zwischen 45° und 90°, insbesondere zwischen 50° und 80°, zu einer Rotationsachse der Stützwalze auf.

An einer Stauchstelle, an der eine umlaufende Stauchfläche der Stauchwalze gegen den Längsrand des Bandes drückt, weist die Stauchfläche bei einer Ausgestaltung der Erfindung einen Winkel zwischen 70° und 85° zu einer Achse der Stützwalze auf, so dass die Stauchfläche die parallel zum Längsrand des Bandes verlaufende Stufe beim Stauchen gegen die Stirnfläche der Stützwalze beaufschlagt, die die Stufe des Bandes gegen die quer zum Band wirkende Stauchkraft der Stauchwalze stützt.

Insbesondere stehen die Achsen der Stützwalze und der Stauchwalze in einem Winkel von 70° bis 90° und vorzugsweise senkrecht zueinander.

Eine Ausgestaltung der Erfindung sieht vor, dass die Stauchwalze eine insbesondere ringsscheibenförmige Stützfläche aufweist, die auf der Stufe des Bandes aufliegt und die Stufe beim Querstauchwalzen gegen ein Biegen in der Richtung, in der die Stufe gegenüber dem übrigen Teil des Bandes erhöht ist, stützt.

Vorzugsweise erfolgt das Biegen der Stufe mit zwei Biegelinien, wobei der Betrag der Biegewinkel maximal um 45°, insbesondere maximal zum 30° und vorzugsweise maximal um 20° abweicht. Gemeint sind die Biegewinkel, die in dem Zustand erreicht werden, in dem gleichzeitig oder anschließend das Querstauchwalzen erfolgt. Durch die betragsmäßig gleichen oder zumindest ähnlichen Biegewinkel wird erreicht, dass die Stufe in etwa einen Parallelversatz aufweist und der Längsrand in Querrichtung steht, so dass das Querstauchwalzen in Querrichtung erfolgen kann.

Vorzugsweise weist die Stufe eine Höhe auf, die dem 0,5- bis 1,5-fachen der Dicke des Bandes im Bereich der Stufe entspricht.

Die Erfindung wird nachfolgend anhand der Zeichnung näher erläutert. Die Figuren zeigen aufeinander folgende Schritte des erfindungsgemäßen Verfahrens in vereinfachter und schematisierter Darstellung.

Es zeigen:
- Figur 1: ein Band in Längssicht an einer Walzstation bei einem ersten Schritt der Herstellung einer Stufe;
- Figur 2: dasselbe Band bei einem zweiten Schritt der Herstellung der Stufe;
- Figur 3: dasselbe Band bei einem ersten Schritt eines Querstauchwalzens;
- Figur 4: dasselbe Band bei einem zweiten Schritt eines Querstauchwalzens; und
- Figur 5: dasselbe Band gebogen zu einer C-Profilschiene.

Es wird im Durchlauf in mehreren Schritten aus einem Band 1 die in Figur 5 dargestellte C-Profilschiene 2 hergestellt, die einen Rechteckrohrquerschnitt mit einem durchgehenden Längsschlitz 3 in einer Quermitte einer Seite aufweist. Die Figuren zeigen aufeinanderfolgende Umformschritte, wobei weitere, nicht dargestellte Umformschritte zwischen den in den Figuren dargestellten Umformschritten erfolgen oder auch mehrere Umformschritte zusammengefasst werden können. Die Figuren zeigen die Umformung an einer Längsseite des Bandes 1, an einer gegenüberliegenden Längsseite wird das Band 1 in gleicher Weise umgeformt. Das Band 1 wird symmetrisch zu einer zu dem ursprünglich ebenen Querschnitt des Bandes 1 senkrechten, in einer Quermitte des Bandes 1 in dessen Längsrichtung verlaufenden Symmetrieebene, die eine Längsmittelebene LM ist, umgeformt. Das Band 1 erstreckt sich mit seiner Quererstreckung in einer Querrichtung Q, zu der die Längsmittelebene LM senkrecht steht.

Das Band 1 weist grundsätzlich eine beliebige Länge auf, es kann aus langen Stücken mit einer Länge von mehreren Metern bestehen oder auch von einem Coil abgewickelt werden. Es weist im Ausführungsbeispiel einen flachen Rechteckquerschnitt mit einer Dicke zwischen 1,5 Millimeter bis 2,5 Millimeter auf und ist zwischen 30 bis 60 mal so breit wie dick. Das Band 1 besteht aus einem plastisch verformbaren Material, insbesondere aus Stahl, einer Aluminiumlegierung oder allgemein aus Metall. Eine elastische Verformbarkeit des Bandes 1 ist eher unerwünscht, weil sie die plastische Verformung beeinträchtigen kann, allerdings ist eine elastische Verformbarkeit des Bandes 1 nicht ausgeschlossen und jedenfalls in geringem Maß in der Praxis an sich unvermeidlich.

Das Band 1 wird in jedem Umformungsschritt zwischen einer Oberwalze 4 und einer Unterwalze 5 hindurch geführt, die auf zwei gegenüberliegenden großen Seiten des Bandes 1 wälzen. Die Oberwalze 4 und die Unterwalze 5 sind im Ausführungsbeispiel zylindrische Walzen mit parallelen Achsen, die einen Spalt von der Dicke des Bandes 1 oder etwas weniger aufweisen, um das Band 1 zwischen der Oberwalze 4 und der Unterwalze 5 zu klemmen und eventuell auch die Dicke des Bandes 1 zu verringern. Die Oberwalze 4 und die Unterwalze 5 müssen nicht horizontal beziehungsweise nicht übereinander angeordnet sein.

Längsrandstreifen 6 an beiden Längsseiten des Bandes 1 werden im Durchlauf wie in Figur 1 zu sehen mit seitlich der Oberwalze 4 und der Unterwalze 5 angeordneten ersten Biegewalzen 7 an auf jeder Seite einer ersten oder inneren Biegelinie 8, die parallel zu Längsrändern 9 des Bandes 1 verlaufen, zur selben Richtung umgebogen. Die Längsrandstreifen 6 werden um bis zu 90° umgebogen. Im Ausführungsbeispiel werden die Längsrandstreifen 6 des Bandes 1 in mehreren Stufen, von denen Figur 1 eine letzte Stufe zeigt, um insgesamt etwa 70° bis 80° gebogen. Die ersten Biegewalzen 7 sind ebenfalls Zylinderwalzen oder auch kegelstumpfförmige Walzen, deren Achsen sich in einer Ebene mit den Achsen der Oberwalze 4 und der Unterwalze 5 befinden. Andere Walzen als Biegewalzen 7 schließt die Erfindung nicht aus.

Anschließend werden die Längsrandstreifen 6 auf beiden Seiten des Bandes 1 an zweiten oder äußeren Biegelinien 10 in einer entgegengesetzten Richtung wie zuvor umgebogen. Die Biegelinien 8, 10 sind in der Figur durch Strichpunktlinien dargestellt, die selbst nicht parallel zu den Längsrändern 9 sind, sondern jeweils der Winkelhalbierenden des Biegewinkels entsprechen. Das heißt, die Biegelinien 8, 10 verlaufen senkrecht zu den Strichpunktlinien und senkrecht zur Darstellungsebene. Die äußeren Biegelinien 10 verlaufen parallel zu den inneren Biegelinien 8 und parallel zu den Längsrändern 9 des Bandes 1 mit einem Abstand von ungefähr der Dicke des Bandes 1 außerhalb der inneren Biegelinien 8, das heißt die äußeren Biegelinien 10 befinden sich näher an den Längsrändern 9 als die inneren Biegelinien 8. Das Biegen der Längsrandstreifen 6 an den äußeren Biegelinien 10 in der entgegengesetzten Richtung wie zuvor erfolgt vorzugsweise ebenfalls in mehreren Schritten, von denen Figur 2 einen letzten Schritt zeigt, bis die Längsrandstreifen 6 zwischen den äußeren Biegelinien 10 und den Längsrändern 9 parallel oder in einem spitzen Winkel von im Ausführungsbeispiel etwa 10° bis 20° zum Band 1 zwischen den inneren Biegelinien 8 verlaufen. Im Ausführungsbeispiel sind die Längsrandstreifen 6 an den äußeren Biegelinien 10 weniger weit zurückgebogen als sie an den inneren Biegelinien 8 gebogen sind, so dass die Längsrandstreifen 6 schräg in der Richtung verlaufen, in der sie auch an den inneren Biegelinien 8 gebogen sind.

Durch die doppelte Umbiegung an den beiden Biegelinien 8, 10 in entgegengesetzten Richtungen ist eine Stufe 11 gebildet, die in der Längsrichtung des Bandes 1 parallel zu den Längsrändern 9 des Bandes 1 durchgeht. Durch die Umbiegung des Bandes 1 an den inneren Biegelinien 8 um - im Ausführungsbeispiel - etwa 70° bis 80° weist ein Abschnitt des Bandes 1 zwischen der inneren und der äußeren Biegelinie 8, 10 einen Winkel von etwa 100° bis 110° zu dem mittleren Abschnitt des Bandes 1 zwischen den inneren Biegelinien 8 auf. Anders ausgedrückt weicht der Betrag der Biegewinkel an den beiden Biegelinien 8, 10 um etwa 10° bis 20° ab. Hierdurch weist die Stufe 11 in etwa einen Parallelversatz auf. Eine Höhe H der Stufe 11 entspricht dabei in etwa der Dicke D des Bandes 1 im Bereich der Stufe 11.

Zum Biegen an den äußeren Biegelinien 10 werden die Längsrandstreifen 6 im Ausführungsbeispiel zwischen zwei zweiten Biegewalzen 12 durchgeführt, die in den Längsrandstreifen 6 auf der Ober- und Unterseite des Bandes 1 aufliegen. Die zweiten Biegewalzen 12 sind ebenfalls zylindrische oder kegelstumpfförmige Walzen, deren Achsen sich in einer zu der Durchlaufebene des Bandes 1 senkrechten Ebene mit den Achsen der Oberwalze 4 und der Unterwalze 5 befinden.

Das Biegen des Bandes 1 an den Biegelinien 8, 10 ist ein Walzprofilieren, das auch als Rollformen bezeichnet wird.

Statt den gesonderten ersten und zweiten Biegewalzen 7, 12 kann die doppelte Umbiegung auch durch entsprechend geformte Ober- und Unterwalzen erfolgen (nicht dargestellt), die sich bis in den Bereich des Längsrandstreifens 6 erstrecken und dort eine der Stufe 11 entsprechend abgestufte Form aufweisen. Auf diese Weise können die beiden Biegelinien 8, 10 insbesondere auch gleichzeitig hergestellt werden, wobei dies wiederum auf mehrere Umformschritte mit hintereinander angeordneten Ober- und Unterwalzen verteilt sein kann. Vorzugsweise erfolgt die doppelte Umbiegung, also die Erstellung der Stufe 11, jedoch in einem einzigen Schritt.

Nach dem Biegen des Bandes 1 an den inneren Biegelinien 8 in der einen Richtung und an den äußeren Biegelinien 10 in der entgegengesetzten Richtung wird das Band 1 in einer Querstauchrichtung QS mit seitlich angeordneten Stauchwalzen 13, die quer zum Band 1 gegen dessen Längsränder 9 drücken, stauchgewalzt. Die Achsen der Stauchwalzen 13 stehen senkrecht zur Achse der Oberwalze 4. Das Querstauchwalzen kann alternativ auch bereits gleichzeitig beim Biegen der Stufe 11 erfolgen, insbesondere wenn die Stufe 11 durch entsprechend geformte Ober- und Unterwalzen erzeugt wird (nicht dargestellt). In diesem Fall ragt eine Stauchwalze zwischen die Ober- und die Unterwalze. Zur besseren Übersicht wird das Querstauchwalzen hier jedoch als gesonderter, nachfolgender Schritt dargestellt. Die Stauchwalzen 13 weisen einen kegelstumpfförmigen oder zylindrischen Stauchabschnitt 14 auf, der auf den Längsrändern 9 des Bandes 1 wälzt, und einen scheibenförmigen Stützabschnitt 15, der auf der Oberseite der Längsrandstreifen 6 des Bandes 1 aufliegt. Dabei ist die Oberseite jene Seite, in die die Längsrandstreifen 6 durch das doppelte Umbiegen in den entgegengesetzten Richtungen gegenüber dem mittleren Abschnitt des Bandes 1 zwischen den inneren Biegelinien 8 versetzt sind, zu der hin also die Stufen 11 erhöht sind. Die Stützabschnitte 15 der Stauchwalzen 13 verhindern, dass die Längsrandstreifen 6 beim Stauchen des Bandes 1 in der Querrichtung Q zurück in der entgegengesetzten Richtung wie zuvor beim Biegen gebogen werden. Auf den Längsrandstreifen 6 aufliegende, lochscheibenförmige Flächen der Stützabschnitte 15 können auch als Stützflächen 16 aufgefasst werden. Abweichend vom Ausführungsbeispiel können von den Stauchwalzen 13 separate Stützwalzen oder auch feststehende Stützflächen vorgesehen sein (nicht dargestellt).

Beim Querstauchwalzen liegen die Stufen 11 des Bandes 1 an dessen Oberseite zwischen den inneren und den äußeren Biegelinien 8, 10 an Stirnflächen 17 der Oberwalze 4 an, die eine Stützwalze 18 bildet, die das Band 1 beziehungsweise die Längsrandstreifen 6 des Bandes 1 an der Stufe 11, also in dem in der Längsrichtung des Bandes 1 verlaufenden Abschnitt zwischen der inneren und der äußeren Biegelinien 8, 10 in der Querrichtung Q des Bandes 1 gegen eine Stauchkraft abstützt, die die Stauchwalzen 13 quer zum Band 1 auf die Längsränder 9 des Bandes 1 ausüben. Durch die Abstützung an der Stufe 11 werden nur die Längsrandstreifen 6 des Bandes 1 stauchgewalzt, wobei sie dicker und in der Querrichtung Q des Bandes 1 schmaler werden. Die Stirnflächen 17 der die Stützwalze 18 bildenden Oberwalze 4 können ebene Radialflächen oder kegelförmig beziehungsweise kegelstumpfförmig sein, das heißt sie weisen einen Winkel zwischen 45° und 90° zu einer Umfangsfläche der Stützwalze 18 auf.

Eine Umfangsfläche des kegelstumpfförmigen Stauchabschnitts 14 der Stauchwalzen 13 weist an einer Stauchstelle einen Winkel zwischen etwa 85° und 70° zur Achse der Stützwalze 18 auf (Figur 3). Die Umfangsfläche des Stauchabschnitts 14 der Stauchwalzen 13 kann auch als Stauchfläche 19 aufgefasst werden. Die Stauchstelle ist die Stelle, an der die Stauchfläche 19 beziehungsweise die Stauchwalzen 13 beim Stauchen am Längsrand 9 des Bandes 1 anliegen. Die Querstauchrichtung QS, in die beim ersten Schritt des Querstauchwalzens gestaucht wird, verläuft also nicht ganz senkrecht zur Längsmittelebene LM.

Im letzten Stauchschritt, den Figur 4 zeigt, ist die Unterwalze 5 so breit, dass das Band 1 einschließlich seiner Längsrandstreifen 6 auf ihr aufliegt. Dadurch wird eine ebene große Seite des Bandes 1 erzielt, die im Ausführungsbeispiel eine herstellungsbedingte, in der Längsrichtung des Bandes 1 verlaufende Nut mit gerundetem Querschnitt im Bereich der Biegelinien 8, 10 aufweist. Die nach dem Querstauchwalzen ebene große Seite des Bandes 1 bildet an der in Figur 5 gezeigten C-Profilschiene 2 eine Außenseite. Bei dem in Figur 4 dargestellten Schritt des Querstauchwalzens ist die Querstauchrichtung QS senkrecht zur Längsmittelebene LM, da die Stauchfläche 19 hier zylindrisch ist. Wie gut in Figur 4 zu erkennen ist, wird der Längsrandstreifen 6 bis zur inneren Biegelinie 8 und sogar etwas darüber hinaus dicker. Das Querstauchwalzen erstreckt sich also bis in den Bereich der Stufe 11.

Die Figuren 3 und 4 zeigen einen ersten und einen zweiten Querstauchwalzschritt, wobei die Längsrandstreifen 6 in weiteren, nicht dargestellten Schritten querstauchgewalzt werden können, so dass die Umformung in den einzelnen Schritten kleiner ist. Das Band 1 kann kalt oder warm stauchgewalzt werden.

Nach dem Querstauchwalzen der Längsrandstreifen 6 des Bandes 1 wird das Band 1 in mehreren, nicht dargestellten Schritten zu der in Figur 5 gezeigten C-Profilschiene 2 gebogen. Das Biegen erfolgt wie beim Biegen der Stufe 11 im Durchlauf durch Walzprofilieren (Rollformen).

### Bezugszeichenliste

- 1: Band
- 2: C-Profilschiene
- 3: Längsschlitz
- 4: Oberwalze
- 5: Unterwalze
- 6: Längsrandstreifen
- 7: erste Biegewalze
- 8: innere Biegelinie
- 9: Längsrand
- 10: äußere Biegelinie
- 11: Stufe
- 12: zweite Biegewalze
- 13: Stauchwalze
- 14: Stauchabschnitt
- 15: Stützabschnitt
- 16: Stützfläche
- 17: Stirnfläche
- 18: Stützwalze
- 19: Stauchfläche
- D: Dicke des Bandes 1 im Bereich der Stufe 11
- H: Höhe der Stufe 11
- LM: Längsmittelebene
- Q: Querrichtung
- QS: Querstauchrichtung

## Patentansprüche

1. Verfahren zum Verdicken eines Längsrandstreifens (6) eines Bandes (1) aus einem plastisch verformbaren Material, wobei das Band (1) in seiner Querrichtung (Q) querstauchgewalzt wird, so dass das Band (1) schmaler und zugleich der Längsrandstreifen (6) dicker wird, **dadurch gekennzeichnet, dass** das Band (1) vor oder gleichzeitig mit dem Querstauchwalzen in einer Querstauchrichtung (QS) entlang zweier paralleler, in einer Längsrichtung des Bandes (1) verlaufender Biegelinien (8, 10), die den Längsrandstreifen (6) von dem Band (1) im Übrigen abgrenzen, in entgegengesetzten Richtungen umgebogen wird, so dass eine in der Längsrichtung des Bandes (1) verlaufende Stufe (11) entsteht, an der das Band (1) beim Querstauchwalzen des Längsrandstreifens (6) quer zum Band (1) gestützt wird.

2. Verfahren nach Anspruch 1, **dadurch gekennzeichnet, dass** das Band (1) durch Walzprofilieren an den Biegelinien (8, 10) umgebogen wird.

3. Verfahren nach Anspruch 1 oder 2, **dadurch gekennzeichnet, dass** das Querstauchwalzen derart erfolgt, dass das Band (1) von einer seitlich vom Band (1) angeordneten, gegen einen Längsrand (9) des Bandes (1) drückenden Stauchwalze (13) in der Querstauchrichtung (QS) stauchgewalzt und dabei von einer Stützwalze (18) an der zuvor oder gleichzeitig gebogenen, parallel zum Längsrand (9) des Bandes (1) verlaufenden Stufe (11) in der Querrichtung (Q) des Bandes (1) gegen eine Stauchkraft der Stauchwalze (13) abgestützt wird.

4. Verfahren nach Anspruch 3, **dadurch gekennzeichnet, dass** eine Stützwalze (18) auf einer Oberseite des Bandes (1) angeordnet ist und dass eine Stirnfläche (17) der Stützwalze (18) das Band (1) an der in der Längsrichtung des Bandes (1) verlaufenden Stufe (11) gegen die Stauchkraft der Stauchwalze (13) abstützt.

5. Verfahren nach einem oder mehreren der vorhergehenden Ansprüche, **dadurch gekennzeichnet, dass** das Band (1) an beiden Längsrändern (9) an zwei zu den Längsrändern (9) parallelen Biegelinien (8, 10) gebogen und querstauchgewalzt, vorzugsweise an beiden Längsrändern (9) gleich zu einem zu einer Längsmittelebene (LM) senkrecht zu der Querrichtung (Q) des Bandes (1) symmetrischen Profil gebogen und querstauchgewalzt wird.

6. Verfahren nach einem oder mehreren der vorhergehenden Ansprüche, **dadurch gekennzeichnet, dass** das Band (1) nach dem Querstauchwalzen zu einer C-Profilschiene (2) gebogen wird.

7. Verfahren nach einem oder mehreren der vorhergehenden Ansprüche, **dadurch gekennzeichnet, dass** das Band (1) an der dem Längsrand (9) fernen, inneren Biegelinie (8) zwischen 45° und 90°, insbesondere zwischen 50° und 80° umgebogen wird.

8. Verfahren nach Anspruch 4, **dadurch gekennzeichnet, dass** die Stirnfläche (17) der Stützwalze (18) einen Winkel zwischen 45° und 90°, insbesondere zwischen 50° und 80° zu einer Umfangsfläche der Stützwalze (18) aufweist.

9. Verfahren nach einem oder mehreren der Ansprüche 3 bis 8, **dadurch gekennzeichnet, dass** eine umlaufende Stauchfläche (19) der Stauchwalze (13) an einer gegen den Längsrand (9) des Bandes (1) drückenden Stauchstelle einen Winkel zwischen 70° und 85° zu einer Rotationsachse der Stützwalze (18) aufweist.

10. Verfahren nach einem oder mehreren der Ansprüche 3 bis 9, **dadurch gekennzeichnet, dass** die Stauchwalze (13) eine Stützfläche (16) aufweist, die auf dem Längsrandstreifen (6) des Bandes (1) aufliegt.

11. Verfahren nach einem oder mehreren der vorhergehenden Ansprüche, **dadurch gekennzeichnet, dass** das Biegen der Stufe (11) mit zwei Biegelinien (7, 8) erfolgt und dass der Betrag der Biegewinkel maximal um 45°, insbesondere maximal zum 30° und vorzugsweise maximal um 20° abweicht.

12. Verfahren nach einem oder mehreren der vorhergehenden Ansprüche, **dadurch gekennzeichnet, dass** die Stufe (11) eine Höhe (H) aufweist, die dem 0,5- bis 1,5-fachen der Dicke (D) des Bandes(1) im Bereich der Stufe (11) entspricht.

13. Verfahren nach einem oder mehreren der vorhergehenden Ansprüche, **dadurch gekennzeichnet, dass** das Querstauchwalzen derart erfolgt, dass der Längsrandstreifen (6) von der dem Längsrand (9) zweitnächsten Biegelinie (8) bis zum Längsrand (9) dicker wird.

## Claims

1. Method for thickening a longitudinal edge strip (6) of a strip (1) made of a plastically deformable material, wherein the strip (1) is transversely compression-rolled in its transverse direction (Q) so that the strip (1) becomes narrower and at the same time the longitudinal edge strip (6) becomes thicker, **characterized in that** before or simultaneously with the cross edge rolling process, the strip (1) is bent in a transverse direction (QS) in opposite directions along two parallel bending lines (8, 10) which extend in a longitudinal direction of the strip (1) and otherwise delimit the longitudinal edge strip (6) from the strip (1), so that a step (11) extending in the longitudinal direction of the strip (1) is produced, on which step the strip (1) is supported transversely to the strip (1) during the cross edge rolling process of the longitudinal edge strip (6).

2. Method according to Claim 1, **characterized in that** the strip (1) is bent at the bending lines (8, 10) by means of a roll profiling process.

3. Method according to Claims 1 or 2, **characterized in that** the cross edge rolling process is designed in such a way that the strip (1) is compression-rolled in the transverse compression direction (QS) by an edging roller (13), which is arranged laterally in relation to the strip (1) and presses against a longitudinal edge (9) of the strip (1), and in the process is supported by a support roller (18) on the previously or simultaneously bent step (11) extending parallel to the longitudinal edge (9) of the strip (1), in the transverse direction (Q) of the strip (1) against a compression force of the edging roller (13).

4. Method according to Claim 3, **characterized in that** a support roller (18) is arranged on an upper side of the strip (1) and **in that** an end face (17) of the support roller (18) supports the strip (1) against the compression force of the edging roller (13) on the step (11) extending in the longitudinal direction of the strip (1).

5. Method according to one or more of the preceding claims, **characterized in that** the strip (1) is bent and transversely compression-rolled on both longitudinal edges (9) at two bending lines (8, 10) parallel to the longitudinal edges (9), preferably identically on both longitudinal edges (9), to form a profile symmetrical in relation to a longitudinal center plane (LM) perpendicular to the transverse direction (Q) of the strip (1).

6. Method according to one or more of the preceding claims, **characterized in that** the strip (1) is bent after the cross edge rolling process to form a C-profile rail (2).

7. Method according to one or more of the preceding claims, **characterized in that** the strip (1) is bent between 45° and 90°, in particular between 50° and 80°, at the inner bending line (8) remote from the longitudinal edge (9).

8. Method according to Claim 4, **characterized in that** the end face (17) of the support roller (18) is at an angle between 45° and 90°, in particular between 50° and 80°, to a circumferential surface of the support roller (18).

9. Method according to one or more of Claims 3 to 8, **characterized in that** at a compression point pressing against the longitudinal edge (9) of the strip (1), a circumferential compression surface (19) of the edging roller (13) is at an angle between 70° and 85° to an axis of rotation of the support roller (18).

10. Method according to one or more of Claims 3 to 9, **characterized in that** the edging roller (13) has a support surface (16) which rests on the longitudinal edge strip (6) of the strip (1).

11. Method according to one or more of the preceding claims, **characterized in that** the bending process of the step (11) takes place with two bending lines (7, 8) and **in that** the size of the bending angles differs at most by 45°, in particular at most by 30°, and preferably at most by 20°.

12. Method according to one or more of the preceding claims, **characterized in that** the step (11) has a height (H) which corresponds to 0.5 to 1.5 times the thickness (D) of the strip (1) in the region of the step (11).

13. Method according to one or more of the preceding claims, **characterized in that** the cross edge rolling process takes place in such a way that the longitudinal edge strip (6) becomes thicker from the second-closest bending line (8) to the longitudinal edge (9) up to the longitudinal edge (9).

## Revendications

1. Procédé pour épaissir un bord longitudinal (6) d'une bande (1) en un matériau plastiquement déformable, la bande (1) étant laminée par refoulement transversal dans sa direction transversale (Q), de sorte que la bande (1) devient plus étroite et que le bord longitudinal (6) devient en même temps plus épais, **caractérisé en ce que** la bande (1) est laminée par refoulement transversal, avant ou en même temps que le laminage par refoulement transversal, dans une direction de refoulement transversale (QS) le long de deux lignes de pliage parallèles, lignes de pliage (8, 10) s'étendant dans une direction longitudinale de la bande (1) et délimitant le bord longitudinal (6) par rapport au reste de la bande (1), sont repliées dans des directions opposées de manière à former un gradin (11) s'étendant dans la direction longitudinale de la bande (1) et sur lequel la bande (1) est soutenue transversalement à la bande (1) lors du refoulement transversal du bord longitudinal (6).

2. Procédé selon la revendication 1, **caractérisé en ce que** la bande (1) est repliée par profilage par laminage au niveau des lignes de pliage (8, 10).

3. Procédé selon la revendication 1 ou 2, **caractérisé en ce que** le refoulement transversal est effectué de telle sorte que la bande (1) est refoulée dans la direction de refoulement transversal (QS) par un rouleau de refoulement (13) disposé latéralement à la bande (1) et appuyant contre un bord longitudinal (9) de la bande (1), tout en étant soutenue par un rouleau d'appui (18) sur la ligne de pliage préalablement ou simultanément pliée, gradin (11) s'étendant parallèlement au bord longitudinal (9) de la bande (1), dans la direction transversale (Q) de la bande (1), contre une force de refoulement du rouleau de refoulement (13).

4. Procédé selon la revendication 3, **caractérisé en ce qu'** un rouleau d'appui (18) est disposé sur une face supérieure de la bande (1) et **en ce qu'**une face frontale (17) du rouleau d'appui (18) soutient la bande (1) au niveau du gradin (11) s'étendant dans la direction longitudinale de la bande (1) contre la force de refoulement du rouleau de refoulement (13).

5. Procédé selon l'une ou plusieurs des revendications précédentes, **caractérisé en ce que** la bande (1) est pliée et laminée par refoulement transversal sur les deux bords longitudinaux (9) selon deux lignes de pliage (8, 10) parallèles aux bords longitudinaux (9), de préférence sur les deux bords longitudinaux (9) de manière identique selon un profil symétrique par rapport à un plan médian longitudinal (LM) perpendiculaire à la direction transversale (Q) de la bande (1).

6. Procédé selon une ou plusieurs des revendications précédentes, **caractérisé en ce que,** après refoulement transversal, la bande (1) est pliée pour former un profilé en C (2).

7. Procédé selon une ou plusieurs des revendications précédentes, **caractérisé en ce que** la bande (1) est repliée entre 45° et 90°, notamment entre 50° et 80°, sur la ligne de pliage interne (8) éloignée du bord longitudinal (9).

8. Procédé selon la revendication 4, **caractérisé en ce que** la face frontale (17) du rouleau d'appui (18) présente un angle compris entre 45° et 90°, notamment entre 50° et 80° par rapport à une surface périphérique du rouleau d'appui (18).

9. Procédé selon une ou plusieurs des revendications 3 à 8, **caractérisé en ce qu'** une surface périphérique de refoulement (19) du rouleau de refoulement (13) présente, en un point de refoulement appuyant contre le bord longitudinal (9) de la bande (1), un angle compris entre 70° et 85° avec un axe de rotation du rouleau d'appui (18).

10. Procédé selon l'une ou plusieurs des revendications 3 à 9, **caractérisé en ce que** le rouleau de refoulement (13) présente une surface d'appui (16) qui repose sur le bord longitudinal (6) de la bande (1).

11. Procédé selon une ou plusieurs des revendications précédentes, **caractérisé en ce que** le pliage du gradin (11) est réalisé avec deux lignes de pliage (7, 8) et **en ce que** la valeur des angles de pliage diffère au maximum de 45°, notamment au maximum de 30° et de préférence au maximum de 20°.

12. Procédé selon une ou plusieurs des revendications précédentes, **caractérisé en ce que** le gradin (11) présente une hauteur (H) correspondant à 0,5 à 1,5 fois l'épaisseur (D) de la bande (1) au niveau du gradin (11).

13. Procédé selon l'une ou plusieurs des revendications précédentes, **caractérisé en ce que** le refoulement transversal est effectué de telle sorte que le bord longitudinal (6) s'épaissit depuis la deuxième ligne de pliage (8) la plus proche du bord longitudinal (9) jusqu'au bord longitudinal (9).
